# EUROPÄISCHE PATENTSCHRIFT

(11) **EP 0 323 992 B1**
(45) Veröffentlichungstag und Bekanntmachung des Hinweises auf die Patenterteilung: **22.04.1992**
(21) Anmeldenummer: 88905835.0
(22) Anmeldetag: 20.07.1988
(51) Int. Cl.: H05B 41/391

(54) **STROMVERSORGUNGSSCHALTUNG FÜR EINE GASENTLADUNGSLAMPE**
POWER SUPPLY CIRCUIT FOR AN ELECTRIC DISCHARGE LAMP
CIRCUIT D'ALIMENTATION EN COURANT POUR LAMPES LUMINESCENTES A GAZ

(30) Priorität: 20.07.1987 DE 3723971
(43) Veröffentlichungstag der Anmeldung: 19.07.1989
(73) Patentinhaber: ULTRALIGHT AG, FL-9486 Schaanwald (LI)
(72) Erfinder: MÜHLING, Rudolf, CH-5412 Gebenstorf (CH)
(74) Vertreter: Körner, Ekkehard, Dipl.-Ing.
(86) Internationale Anmeldenummer: EP8800652
(87) Internationale Veröffentlichungsnummer: WO8900804

(56) Entgegenhaltungen:
- FR-A- 1 035 405
- GB-A- 722 823
- US-A- 2 866 133

## Beschreibung

Die Erfindung bezieht sich auf eine Stromversorgungsschaltung für eine an einer Wechselstromquelle betriebene Gasentladungslampe nach dem Oberbegriff des Anspruchs 1. Eine stromversorgungsschaltung dieser Art ist aus der FR-A-1035405 bekannt.

Gasentladungslampen zeigen eine Nichtlinearität zwischen dem Entladungsstrom (Lampenstrom) und der Lampenspannung. Die Lampenspannung ist eine der Lampe eigentümliche Größe und in einem weiten Bereich vom Lampenstrom unabhängig. Dabei zeigt sich jedoch, daß bei Lampen kleiner Leistung mit zunehmender Stromstärke die Spannung etwas abnimmt. Dies macht den Einsatz von Strombegrenzungsmaßnahmen zum Schutz der Lampe gegen Zerstörung notwendig. Bei Lampen großer Leistung nimmt die Lampenspannung mit steigendem Lampenstrom geringfügig zu. Kleine Änderungen der Versorgungsspannung haben daher große Stromänderungen zur Folge, sodaß in diesem Falle strombegrenzende Maßnahmen zur Stabilisierung ebenfalls notwendig sind.

Solche strombegrenzenden, in sogenannten Vorschaltgeräten realisierten Maßnahmen bestehen bei aus dem Wechselstromnetz gespeisten Gasentladungslampen zumeist im wesentlichen aus einer Strombegrenzungsdrossel, die in Serie mit der Lampe geschaltet ist und einen Spannungsabfall erzeugt, der etwa ein Drittel bis zu Hälfte der Netzspannung betragen sollte. Da die Lampe als annähernd ohm'sche Last wirkt, ist dieser Spannungsabfall gegenüber der Lampenspannung um etwa 90° phasenverschoben.

Wenn der Lichtstrom einer Gasentladungslampe einstellbar sein soll, kommt hierfür eine Variation der Versorgungsspannung nur wenig in Betracht, weil bei optimiertem Lampenstromkreis diese nur einen sehr begrenzten Einfluß auf den Lichtstrom hat. Auch setzt die Forderung, daß die MomentanVersorgungsspannung größer als die Lampenbrennspannung sein muß, um ein Erlöschen der Lampe zu vermeiden, Grenzen für die Regelbarkeit. Die Regelung wird daher in der Praxis im Vorschaltgerät selbst vorgenommen. Stufenlose Lampenstromregelungen im Teillastbereich werden mit Hilfe von Phasenanschnittschaltungen oder mit Transduktoren realisiert, das Vorschaltgerät muß daher von vornherein entsprethend gestaltet sein. Im Hochlastbereich greift man zu Parallel- oder Serienschaltungen von StrombegrenzungsdrosseIn, was eine Regelung nur in relativ groben Stufen ermöglicht, wenn der Aufwand nicht zu groß werden soll. Speziell zu Phasenanschnittsteuerungen sei angemerkt, daß diese ein breites Oberwellenspektrum erzeugen, was für die Lampe unerwünscht ist.

Aus der eingangs genannten FR-A-1 035 405 ist ein Vorschaltgerät für eine Leuchtstofflampe bekannt, bestehend aus einem Autostreutransformator, der auf einem gemeinsamen Kern vier Spulen trägt, und einem Kondensator sowie einem (Thermo-)Schalter. Zwei der Spulen sind in Reihe geschaltet und mit einer Anzapfung der dritten Spule verbunden. Zwischen das andere Ende dieser Reihenschaltung und eine weitere, mit dem Stromversorgungsnetz verbundene Anzapfung der dritten Spule ist die Leuchstofflampe geschaltet. Das dieser Anzapfung nahe Ende der dritten Spule ist über eine Reihenschaltung aus einer vierten Spule und einem Kondensator mit dem Verbindungspunkt von erster und zweiter Spule verbunden. Das andere Ende der dritten Spule ist mit dem Stromversorgungsnetz verbunden. In dieser Schaltung übernehmen die ersten und zweiten Spulen die Hauptstromstabilisierung. Der Kondensator wirkt bei gestarteter Lampe als Kompensationskondensator. Bei ungezündeter Lampe fließt durch die erste Spule ein kapazitiver Strom. Die dadurch induzierte Spannung wird im Teilungsverhältnis der ersten und zweiten Spulen transformiert und der Ausgangsspannung vektoriell überlagert. Die vierte Spule wirkt als Sperrdrossel. Mit dieser Schaltung sollen das Zündverhalten verbessert, eine Stabilisierung im Betrieb und eine Einstellung des Leistungsfaktors nahe bei 1 erreicht werden.

Der Erfindung liegt die Aufgabe zugrunde, eine Stromversorgungsschaltung der eingangs genannten Art anzugeben, mit welchem die Leistungsaufnahme einer Gasentladungslampe in einem weiten Bereich, dessen Grenzen in einem Verhältnis bis zu etwa 3 : 1 zueinander stehen, eingestellt werden kann.

Diese Aufgabe wird durch die'kennzeichnenden Merkmale des Anspruchs 1 gelöst. Vorteilhafte Ausgestaltungen der Erfindung sind Gegenstand der Unteransprüche.

Die Erfindung erreicht ihr Ziel durch drei spezielle Bauelemente, nämlich einen Regeltransformator, einen Kondensator und eine Hilfsdrossel, wobei-die Hilfsdrossel für eine im Vergleich zur Strombegrenzungsdrossel kleine Leistung ausgelegt werden kann und auch der Regeltransformator nur für eine entsprechend kleine Leistung ausgelegt zu sein braucht entsprechend dem aus der Hilfsdrossel und dem Kondensator bestehenden Hilfsstromkreis. Der Regeltransformator kann von handelsüblicher Bauart sein, der an die Versorgungsnetzspannung angepaßt ist.

Der im Hilfsstromkreis, d.h. im Hilfszweig fließende Strom ist nur abhängig von der Spannung am Hilfsstromkreis, d.h. in der Minimumstellung des Transformatorabgriffs von der Lampenspannung und in der Maximumstellung von der Spannung über der Strombegrenzungsdrossel. Je nachdem, ob die Lampenspannung oder die Spannung über der Strombegrenzungsdrossel größer ist, wird auch der im Hilfszweig fließende Strom in der Minimum- oder Maximumstellung größer oder kleiner sein. Werden die Strom- und Spannungsnennwerte der Hilfsdrossel erreicht, ist der Hilfszweig optimal dimensioniert. Man kann daher nicht beliebige Kapazitätswerte wählen; sind sie zu hoch, wird die Hilfsdrossel überlastet. Ihr Maximalwert ist durch die Größe der Hilfsdrossel bestimmt.

Der Regelbereich ergibt sich aus der Scheinleistung im Hilfszweig, die durch die Vektorsumme der Scheinleistungen von Kondensator und Hilfsdrossel ist.

Es ist ein besonderer Vorteil der Erfindung, daß die genannten zusätzlichen Bauelemente zu einem bestehenden Vorschaltgerät einer Gasentladungslampe nachträglich hinzugefügt werden können, ohne daß in dem Vorschaltgerät irgendwelche Bauelemente auszutauschen wären oder Leitungsverbindungen geöffnet werden müßten. Es ist daher möglich, die von der Erfindung verkörperte Regelschaltung mit einer einfachen, im Grenzfall nur dreipoligen (unter Einschluß eines Masseverbindungsleiters vierpoligen) Steckverbindung nachträglich an das bestehende Vorschaltgerät anzuschließen oder auch von diesem wieder zu trennen, ohne dessen übliche Funktionstüchtigkeit zu beeinträchtigen.

Da in der "Maximum"-Stellung des Abgriffs am Regeltransformator an der Lampe eine Spannung wirksam ist, die höher als die übliche, von der Strombegrenzungsdrossel abgegebene Spannung ist, wird in vorteilhafter Weise die Gesamtanordnung zündwilliger. Ein sogenannter Step-up-Transformator, der bei höheren Lampenspannungen häufig erforderlich ist, läßt sich durch den Einsatz der Erfindung daher unter Umständen vermeiden. Im Grenzfall, wenn auf eine Regelung der Lampenleistung verzichtet werden kann, besteht ein solcher Ersatz für einen Step-up-Transformator nur aus der Hilfsdrossel und dem Kondensator des Hilfszweiges, wie später noch erläutert wird.

Ein weiterer Vorteil der Erfindung besteht darin, daß der Sinuscharakter des durch die Lampe fließenden Stroms noch verbessert wird, was bekanntermaßen lampenschonend ist.

Die Erfindung wird nachfolgend unter Bezugnahme auf die Zeichnung näher erläutert.

Die Zeichnung zeigt eine Gasentladungslampe (Lp) 1, die mit einer Strombegrenzungsdrossel 2 in Serie an ein Wechselstromversorgungsnetz angeschaltet ist, dessen Pole mit P und N bezeichnet sind. Zwischen der Strombegrenzungsdrossel 2 und der Lampe 1 kann ggf. in bekannter Weise ein Zündgerät (ZG) 3 angeordnet sein, das über einen Zündschalter 4 mit dem anderen Pol N des Stromnetzes verbunden ist. Die Strombegrenzungsdrossel ist üblicherweise unter Berück sichtigung der Lampenspannung, der Netzspannung und der Lampenleistung dimensioniert, sodaß sich spezielle Ausführungen hierzu an dieser Stelle erübrigen.

Parallel mit den Eingängen der vorbeschriebenen Lampenschaltung, die mit den Polen P und N des Stromnetzes verbunden sind, ist ein Regeltransformator 5 verbunden, der einen beweglichen Abgriff 6 hat, an den eine Reihenschaltung aus einem Kondensator 7 und einer Hilfsdrossel 8 angeschaltet ist. Das andere Ende dieser Reihenschaltung ist mit dem Verbindungspunkt 9 zwischen Lampe 1 und Strombegrenzungsdrossel 2 (bzw. bei zwischengeschaltetem Zündgerät zwischen Drossel 2 und Zündgerät 3) verbunden.

Die Kapazität und die Induktivität von Kondensator 7 und Hilfsdrossel 8 sind aufeinander so abgestimmt, daß die Reaktanz des Kondensators 7 etwa 1,3 bis 2,6 mal so groß ist, wie die der Hilfsdrossel 8. Das Verhältnis dieser Reaktanzen zueinander hat einen merklichen Einfluß auf die Größe des Regelbereiches, der mit der durch die Erfindung verkörperten Regelschaltung erzielbar ist. Hierauf wird später noch eingegangen.

In Bezug auf die Strombegrenzungsdrossel 2 ist die Hilfsdrossel 8 derart dimensioniert, daß ihre Reaktanz etwa das 2- bis 5-fache von der der Strombegrenzungsdrossel 2 beträgt. Die kleineren Reaktanzen erfordern höhere Kondensatorwerte, um vergleichbare Regelbereichsbreiten zu erzielen.

Nachfolgend werden mit der Erfindung erzielte Versuchsergebnisse tabellarisch zusammengefaßt.

Mit einer Quecksilberdampf-Hochdrucklampe einer Leistung von 400 W, einer sogenannten 400-Watt-Strombegrenzungsdrossel einer Reaktanz von etwa 44 Ω bei 50 Hz Netzfrequenz und einer sogenannten 250 W Hilfsdrossel einer Reaktanz von etwo 90 Ω bzw., in einer zweiten Versuchsreihe, einer Reaktanz von etwa 225 Ω , wurden unter Verwendung von Kondensatoren unterschiedlicher Größen im Hilfszweig Messungen ausgeführt. Die Netzspannung betrug in allen Fällen 230 V. Es wurden dabei jeweils in der Minimumstellung und in der Maximumstellung des Abgriffs 6 am Regeltransformator 5 u.a. die Lampenspannung und der Lampenstrom sowie der relative Lichtstrom gemessen und die Lampenleistung errechnet. Im Vergleich dazu wurde eine Messung ohne Regeltransformator und ohne Hilfszweig durchgeführt. Die erhaltenen Werte sind in der nachfolgenden Tabelle aufgetragen.

In dieser Tabelle bedeuten:
U_{L} = Spannung an der Lampe 1,
I_{L} = Lampenstrom
N_{L} = errechnete Lampenleistung
E = relativer Lichtstrom in Skalenteilen (Skt) einer linearen Skala

Man kann aus der Tabelle entnehmen, daß die Lampenleistung um mehr als den Faktor 2 variierbar ist, wobei die Breite des Variationsbereiches maßgeblich von der Größe des Kondensators 7 im Verhältnis zur Reaktanz der Hilfsdrossel 8 abhängt. Mit wachsender Kapazität nimmt der erzielbare Variationsbereich zu, wobei sich zeigt, daß zur Erzielung des genannten Faktors 2 die Reaktanz des Kondensators 7 das 1,5-fache von der der Hilfsdrossel 8 nicht überschreiten sollte.

Man erkennt aus der Tabelle auch, daß in Maximum-Stellung des Abgriffs am Regeltransformator, in welcher der Abgriff auf dem Potential des N-Poles des Stromnetzes liegt und der Regeltransformator daher für den Hilfszweig unwirksam ist, in allen Fällen eine höhere Lampenleistung als bei Verzicht auf die von der Erfindung verkörperte Regelschaltung erreicht wird, wie das Vergleichsbeispiel am Ende der Tabelle zeigt. Wenn auf den Regeltransformator und somit auf die Regelbarkeit der Lampenleistung verzichtet wird, ist es daher mit Hilfe des dann verbliebenen Teilmerkmals der Erfindung, nämlich der Serienschaltung aus Kondensator und Hilfsdrossel im Hilfszweig, noch immer möglich, eine Steigerung der Lampenleistung ohne Verwendung eines Step-up-Transformators bzw. ohne Änderung an der Strombegrenzungsdrossel zu erzielen.

Es versteht sich, daß unter Zuhilfenahme einer Servoeinrichtung der Erfindung auch dazu verwendet werden kann, Schwankungen der Lampenleistung, die durch äußere Einflüsse hervorgerufen werden könnten, oder einen Lichtstromrückgang, der durch Lampenalterung bedingt ist, ausgeregelt werden können.

Anstelle eines Regeltransformators kann in der Schaltung ein elektronischer Phasenschieber verwendet werden. Ein solcher ist besonders dann vorteilhaft, wenn Regelgeschwindigkeiten gefordert werden, die sich mit einem elektromechanisch nachstellbaren Regeltransformator nicht erzielen lassen. Wichtig ist, daß der Phasenschieber einen dem Regelbereich des Regeltransformators innerhalb der Schaltung vergleichbaren Phasenregelbereich aufweist.

## Patentansprüche

1. Stromversorgungsschaltung für eine Gasentladungslampe (1), die in Reihenschaltung mit einer Strombegrenzungsdrossel (2) an einer Wechselstromquelle zu betreiben ist, enthaltend ein induktives Element (5) mit mehreren Anschlüssen, von denen wenigstens einer ein Abgriff (6) ist und zwei Anschlüsse zwischen die Wechselstromquelle geschaltet sind, und eine Reihenschaltung aus einem Kondensator (7) und einer Hilfsdrossel (8), die mit einem ersten Ende zwischen einen innerhalb der Reihenschaltung aus Strombegrenzungsdrossel (2) und Gasentladungslampe (1) liegenden verbindungspunkt (9) einerseits und mit einem zweiten Ende einem der nicht mit der Wechselstromquelle verbundenen Anschlüsse des induktiven Elements (5) andererseits geschaltet ist, **dadurch gekennzeichnet**, daß das induktive Element ein Regeltransformator (5) ist, dessen Wicklungsenden mit den Polen (P,N) der Wechselstromquelle verbunden sind, während sein Abgriff (6) mit dem zweiten Ende der Reihenschaltung aus Kondensator (7) und Hilfsdrossel (8) verbunden ist, deren erstes Ende mit dem der Gasentladungslampe (1) zugewandten Ende der Strombegrenzungsdrossel (2) verbunden ist, und daß die Reaktanz des Kondensators (7) etwa das 1,3- bis 2,5-fache der Reaktanz der Hilfsdrossel (8) beträgt.

2. Stromversorgungsschaltung nach Anspruch 1, **dadurch gekennzeichnet,** daß die Reaktanz der Hilfsdrossel (8) etwa 1,5 bis 5 mal so groß wie die Reaktanz der Strombegrenzungsdrossel (2) ist.

3. Stromversorgungsschaltung nach Anspruch 1, **dadurch gekennzeichnet,** daß der Abgriff (6) des Regeltransformators (5) zwischen Maximal- und Minimalstellungen verstellbar ist, in denen er sich auf dem Potential des zweiten Anschlusses (N) der Gasentladungslampe (1) bzw. auf dem Potential des zweiten Anschlusses (P) der Strombegrenzungsdrossel (2) befindet.

4. Stromversorgungsschaltung nach einem der vorhergehenden Ansprüche, **dadurch gekennzeichnet,** daß als einstellbares Glied anstelle des Regeltransformators (5) ein elektronischer Phasenschieber mit vergleichbarem Regelbereich vorgesehen ist.

## Claims

1. A power supply circuit for a gas discharge lamp (1) to be operated in series connection with a current limiting reactor (2) at an AC power source, comprising an inductance element (5) having a plurality of terminals of which at least one is a tap (6) and two terminals are connected between the poles of the AC power source, and further comprising a series connection of a capacitor (7) and an auxiliary reactor (8) connected by a first end to a connection point (9) disposed within the series connection of the current limiting reactor (2) and the gas discharge lamp (1) on the one hand and by a second end to one of the terminals not connected to the AC power source of the inductive element (5) on the other hand, characterised in that the inductive element is a regulating transformer (5), the ends of the windings of which are connected to the poles (P, N) of the AC power source, whereas its tap (6) is connected to the second end of the series connection of the capacitor (7) and the auxiliary reactor (8), the first end of which is connected to the end of the current limiting reactor (2) directed to the gas discharge lamp (1), and that the reactance of the capacitor (7) is about 1.3 to 2.5 times the reactance of the auxiliary reactor (8).

2. A power supply circuit as set forth in claim 1, characterized in that the reactance of the auxiliary reactor (8) is about 1.5 to 5 times higher than the reactance of the current limiting reactor (2).

3. A power supply circuit as set forth in claim 1, characterized in that the tap (6) of the regulating transformer (5) is adjustable between maximum and minimum positions, in which it is at the potential of the second connection (N) of the gas discharge lamp (1) or at the potential of the second connection (P) of the current limiting reactor (2).

4. A power supply circuit as set forth in any one of the preceding claims, characterized in that instead of the regulating transformer (5) an electronic phase shifter having a comparable control range is provided as the adjustable element.

## Revendications

1. Circuit d'alimentation pour une lampe à décharge dans un gaz (1) qu'on doit faire fonctionner en la montant en série avec une bobine de limitation de courant (2) sur une source de courant alternatif, ce circuit comprenant un élément inductif (5), comportant plusieurs bornes dont au moins l'une est une prise (6) et deux autres sont branchées aux pôles de ta source de courant alternatif, et un circuit en série formé d'un condensateur (7) et d'une bobine auxiliaire (8) et relié, d'une part, par une première extrémité, à un point de liaison (9) se trouvant à l'intérieur du montage en série de la bobine de limitation de courant (2) et de la lampe à décbarge dans un gaz (1) et, d'autre part, par une seconde extrémité, à l'une des ,bornes de l'élément inductif (5) quine sont pas reliées à la source de courant alternatif, caractérisé en ce que l'élément inductif est un transformateur de réglage (5) dont les extrémités de l'enroulement sont connectées aux pôles (P,N) de ta source de courant alternatif, tandis que sa prise (6) est retiée à la seconde extrémité du circuit en série, formé du condensateur (7) et de la bobine auxiliaire (8), dont la première extrémité est reliée à l'extrémité de la bobine de limitation de courant (2) qui est située du côté de la lampe à décharge dans un gaz (1), et en ce que la réactance du condensateur (7) est égale à 1,3 à 2,5 fois environ la réactance de la bobine auxiliaire (8).

2. Circuit d'alimentation suivant ta revendication 1, caractérisé en ce que la réactance de la bobine auxiliaire (8) est égale à 1,5 à 5 fois environ la réactance de la bobine de limitation de courant (2).

3. Circuit d'alimentation suivant la revendication 1, caractérisé en ce que la prise (6) du transformateur de réglage (5) est réglable entre une position maximale et une position minimale pour lesquelles elle se trouve respectivement au potentiel de la seconde borne (N) de la lampe à décharge dans un gaz (1) ou au potentiel de la seconde borne (P) de la bobine de limitation de courant (2).

4. Circuit d'alimentation suivant l'une des revendications précédentes, caractérisé en ce qu'à la place du transformateur de réglage (5), il est prévu comme organe réglable un déphaseur électronique comportant un domaine de réglage comparable.
